# EUROPÄISCHE PATENTSCHRIFT

(11) **EP 4 085 177 B1**
(45) Veröffentlichungstag und Bekanntmachung des Hinweises auf die Patenterteilung: **23.08.2023**
(21) Anmeldenummer: 20851254.1
(22) Anmeldetag: 29.12.2020
(51) Int. Cl.: E05D 3/02, E05D 11/00, E05F 1/12, E05F 3/20

(54) **LAGERSYSTEM FÜR EINE TÜR**
BEARING SYSTEM FOR A DOOR
SYSTÈME DE MONTAGE POUR UNE PORTE

(30) Priorität: 30.12.2019 IT 201900025678
(43) Veröffentlichungstag der Anmeldung: 09.11.2022
(73) Patentinhaber: Ninz SpA, 38061 Ala (TN) (IT)
(72) Erfinder: ZANOTELLI, Adriano, 38060 Cimone (TN) (IT); NIEDERKOFLER, Robert, 39030 Perca (BZ) (IT)
(86) Internationale Anmeldenummer: PCT/IT2020/050326
(87) Internationale Veröffentlichungsnummer: WO 2021/137262

(56) Entgegenhaltungen:
- EP-A2- 1 223 280
- IT-A1- VI20 120 157

## Beschreibung

### Technisches Gebiet

Die Erfindung betrifft ein Lagersystem für eine Tür gemäß dem Oberbegriff des Patentanspruches 1.

Das übliche Lagersystem, gemäß welchem die Scharniere vollständig außerhalb sowohl des Türflügels als auch des Rahmens, der als Blendrahmen für den Flügel dient, angeordnet sind, ist schon lange wohl bekannt und wird immer noch benutzt. Als Folge dieser außenliegenden Anordnung sind die Scharniere immer in Sicht, d.h. sie sind sichtbar sowohl wenn die Tür offen ist als auch wenn die Tür geschlossen ist.

In näherer Zeit wurde ein Lagersystem entwickelt, dank welchem die Scharniere nur dann sichtbar sind, wenn die Tür offen ist, während sie hingegen, wenn die Tür geschlossen ist, also die meiste Zeit, dem Blick verborgen sind.

### Stand der Technik

Gemäß diesem Lagersystem ist jedes Scharnier, wobei damit ein Mechanismus gemeint ist, der den Flügel und den Rahmen miteinander verbindet und geeignet ist den Flügel in Bezug auf den Rahmen zu schwenken, sowohl in einem jeweiligen in einem der Pfosten des Rahmens vorgesehenen Hohlraum als auch in einem jeweiligen zugeordneten in dem Flügel vorgesehenen Hohlraum aufgenommen.

Wenn die Tür geschlossen ist, sind die Öffnungen der zwei Hohlräume, in denen ein Scharnier angeordnet ist, eine gegen die andere angeordnet, wodurch das sich in ihrem Inneren befindliche Scharnier nicht mehr sichtbar ist, wobei hingegen die beiden Hohlräume sich während der Öffnung der Tür voneinander entfernen und so das Scharnier sichtbar machen.

Während der Öffnung oder der Schließung der Tür ändert sich der Abstand zwischen den zwei verschiedenen Hohlräumen in denen ein Scharnier angeordnet ist, wodurch sich auch der Abstand zwischen den in dem Hohlraum des Flügels angeordneten Bestandteilen des Scharniers und jenen Bestandteilen des Scharniers, die hingegen in dem Hohlraum des Rahmens angeordnet sind, ändert. Dieser Umstand zwingt dazu mehrere schwenkbare Bestandteile für jedes Scharnier und auch eine Mehrzahl von verschiedenen Schwenkachsen vorzusehen, wobei um jede der Schwenkachsen ein verschiedener schwenkbarer Bestandteil schwenkt. Wegen dieser Mehrzahl von Schwenkachsen bewegt sich die Schwenkachse des Flügels während der Öffnung oder der Schließung der Tür, wodurch der Flügel nicht eine Schwenkbewegung, sondern eine Kombination aus Schwenk- und Translationsbewegung ausführt. Es handelt sich also um ein kompliziertes Lagersystem, das, um das Spiel auf das Minimum zu reduzieren, sehr genaue und teure Bearbeitungen sowohl der Bestandteile der Scharniere als auch der Hohlräume, in denen die Scharniere aufgenommen sind, erfordert und die zusätzliche Arbeitsbelastung vorsieht, dass man die Hohlräume auch in dem Flügel herstellen muss. EP 1 223 280 A2 offenbart ein Beispiel eines Lagersystems.

### Darstellung der Erfindung

Ausgehend von diesem Zusammenhang besteht die der vorliegenden Erfindung zugrunde liegende Aufgabe darin ein Lagersystem der anfangs angegebenen Gattung weiter zu entwickeln, damit es unkomplizierter, preiswerter und einfacher herstellbar wird, aber zugleich seine Betriebszuverlässigkeit nicht reduziert wird.

Diese Aufgabe wird erfindungsgemäß gelöst, wenn ein die in dem Oberbegriff des Patentanspruches 1 angegebenen Merkmale aufweisendes Lagersystem für eine Tür zusätzlich auch die im Kennzeichen des Patentanspruches 1 angegebenen Merkmale aufweist.

Die Tatsache, dass jedes Scharnier nur in einem einzigen jeweiligen Hohlraum in dem Pfosten und nicht in zwei Hohlräume, einer in dem Pfosten und der andere in dem Flügel, angeordnet ist, ermöglicht es die gegenseitigen Bewegungen zu vereinfachen, die von den Bestandteilen des Scharniers während der Öffnung oder der Schließung der Tür ausgeführt werden, weil für jedes Scharnier ein einziger schwenkbarer Bestandteil genügt, was die Notwendigkeit beseitigt, mehrere verschiedene Schwenkachsen für die verschiedenen schwenkbaren Bestandteilen vorzusehen. Darüber hinaus stimmen die Schwenkachse des Flügels und die Schwenkachse des schwenkbaren Bestandteiles jedes Scharniers des Lagersystems überein, wodurch der Flügel während der Öffnung oder der Schließung der Tür eine reine Schwenkbewegung ausführt und insbesondere eine Öffnungsschwenkbewegung des Flügels bis zu 180° möglich ist.

Ein anderer wichtiger Aspekt besteht darin, dass die Öffnung des Hohlraumes in dem sich ein Scharnier befindet größtenteils vom schwenkbaren Bestandteil des Scharniers abgedeckt wird, der zu diesem Zweck einen Abdeckabschnitt aufweist. Die Form und die Abmessungen des Abdeckabschnittes sind derart, dass, wenn die Tür geschlossen ist, d.h. wenn auch der schwenkbare Bestandteil des Scharniers sich in seiner geschlossenen Stellung befindet, der Abdeckabschnitt die Öffnung des Hohlraumes in dem das Scharnier angeordnet ist größtenteils abdeckt. Um das zu erreichen genügt es zum Beispiel, dass die Form des Abdeckabschnittes und die Form der Öffnung des Hohlraumes gleich sind und dass seine Abmessungen kleiner als jene der Öffnung des Hohlraumes aber groß genug sind, damit die Öffnung fast vollständig verschlossen wird. In einem solchen Fall kann der Abdeckabschnitt innerhalb des Hohlraums positioniert werden, da die Abmessungen des Abdeckabschnittes kleiner als die der Öffnung sind, damit, wenn die Tür geschlossen ist, die äußere Oberfläche des Abdeckabschnittes und die äußeren Oberflächen des Pfostens und des Flügels komplanar sind und ein gefälliges Aussehen erreicht wird.

Die Bestandteilegruppe des Scharniers, die in Anspruch 2 beansprucht wird und von dem Verbindungskörperpaar und dem schwenkbaren Bestandteil gebildet ist, die darin beschrieben sind, kennzeichnet die bauliche Struktur des einfachsten Ausführungsbeispiels des Scharniers derjenigen, die Gegenstand der vorliegenden Erfindung sind, gemäß welchem die zapfenförmigen Abschnitte der Verbindungskörper unmittelbar, ggfs. unter Anwendung eines Schmierstoffes, in die Sitze eingesetzt sind. Auf diese Weise liegt jeder zapfenförmige Abschnitt mit seiner Oberfläche unmittelbar auf einer Oberfläche, z.B. auf dem Boden, des Sitzes in den er eingesetzt ist.

Die in Anspruch 3 beanspruchte Bestandteilegruppe ermöglicht es die bauliche Struktur des oben genannten Scharniers zu verbessern. Die Tatsache, dass die Sitze als Durchgangslöcher ausgebildet sind und dass zusätzlich ein Tragkörper und eine Tragbuchse, wie jene die beansprucht sind und z.B. aus Plastik sein könnten, vorgesehen sind, ermöglicht es nämlich die Reibung zu reduzieren und die von der Schmierung verursachten Wartung zu beseitigen, aber sie ermöglicht es insbesondere die Fertigung zu vereinfachen: der schwenkbare Bestandteil ist nun symmetrisch und er kann also sowohl für die am rechten Pfosten des Rahmens als auch für die am linken Pfosten angebrachten Flügel benutzt werden. Wenn dann, gemäß Anspruch 4, der Tragkörper eine konkave kegelstumpfförmige Auflagefläche aufweist und die Tragbuchse eine konvexe kegelstumpfförmige Auflagefläche aufweist, ist es möglich ein sehr starkes Scharnier herzustellen, das in der Lage ist auch einen besonders schweren Flügel, z.B. das Gewicht des Flügels einer Feuerschutztür, sicher zu halten. Die Kopplungsoberfläche zwischen dem Tragkörper und der Tragbuchse ist nämlich, im Vergleich zu anderen möglichen Auflageflächen mit gleichem Durchmesser, größer, wodurch ein kleinerer Flächendruck und eine bessere Kopplung vorhanden sind.

Die zusätzlichen in Anspruch 5 beanspruchten Bestandteile des Scharniers, das elastische Element, die Beanspruchungsvorrichtung und die Sperre die darin beschrieben sind, ermöglichen es ein Scharnier zu erhalten, das in der Lage ist die Tür automatisch zu schließen, wodurch es unnötig wird zu diesem Zweck einen dafür vorgesehenen Türschließer vorzusehen. Eine solche automatische Schließfunktion kann auch zu der Tragfunktion hinzugefügt werden, so dass man - wenn man zusätzlich zu dem Tragkörper und der Tragbuchse auch das elastische Element, die Beanspruchungsvorrichtung und eine Sperre vorsieht (man siehe Anspruch 5, wenn er von Anspruch 3 oder 4 abhängt) - ein tragendes selbsttätig schließendes Scharnier erhält, d.h. ein Scharnier das in sich sowohl die Tragfunktion als auch die automatische Schließfunktion vereint. Bezugnehmend auf das elastische Element, kann dieses z.B. eine Torsionsfeder (Anspruch 6) oder ein Torsionsstab (Anspruch 7) sein. Um ein Ende des elastischen Elements festzuhalten und es zu belasten, ist in beiden Fällen vorgesehen, dass der Boden des Längslochs, in den ein Ende des elastischen Elements eingesetzt ist, einen Schlitz aufweist und dass dieses Ende des elastischen Elements sich verjüngt, um einen Schnabel zu bilden der seinerseits in den Schlitz eingesetzt ist. Eine solche Lösung ist preiswert, sehr zuverlässig und einfach herstellbar.

Um die Reibung zu reduzieren und um die Dauer des Scharniers zu erhöhen und die Zeitdauer zwischen einer Wartung und der darauffolgenden zu verlängern, ist es zweckmäßig die in Anspruch 8 beanspruchte Führungsbuchse vorzusehen. Wenn außerdem, wie man in Anspruch 9 beansprucht, sowohl der Verbindungskörper und der zapfenförmige Abschnitt als auch der Tragkörper und die Tragbuchse jeweils ein Längsdurchgangsloch aufweisen, wird ein Durchgangsweg gebildet, um ein elektrisches Speisekabel für ein elektrisches Türschloss durch das Scharnier zu führen, wobei auf diese Weise die teuren einen Mantel aufweisenden Kabeldurchgangsysteme und die unsicheren zurzeit benutzten elektrischen Kontakte vermieden werden können.

Die Bestandteilegruppe des Scharniers, die in Anspruch 10 beansprucht wurde und aus dem Verbindungskörperpaar, dem schwenkbaren Bestandteil, dem Dämpfungselement, der Mutter, der Schraube und dem Führungselement gebildet ist, die darin beschrieben sind, ermöglicht es ein Scharnier zu erhalten das in der Lage ist die Schließung der Tür, z.B. die selbsttätige Schließung der Tür die von einem selbsttätig schließenden Scharnier verursacht ist, zu bremsen, so dass der Flügel beim Schließen der Tür nicht gegen den Rahmen stößt, wie man später erläutern wird. Wenn außerdem die Merkmale des Anspruchs 11 vorhanden sind, kann das bremsende Scharnier in dem letzten Teil der Schließbewegung unwirksam gemacht werden, z.B. bei einem bestimmten Winkel, gewöhnlich wenn ungefähr 35° fehlen bis die Schließschwenkbewegung zu Ende geht, damit der Flügel trotz der Bremsung noch genügende kinetische Energie besitzt, um die Tür optimal zu schließen.

Wie man in Anspruch 12 beansprucht, ist das Führungselement formschlüssig in dem Längshohlraum des Verbindungskörpers verklemmt, um die Fertigung zu vereinfachen und preiswerter zu machen, aber es könnte in gleichwertiger Weise unmittelbar in dem Verbindungskörper hergestellt werden, was bedeuten würde, dass das Stück vom Anfang an einteilig ist. Auch im Fall des bremsenden Scharniers ist es außerdem zweckmäßig, die in Anspruch 13 beanspruchte Führungsbuchse vorzusehen, um die Reibung zu reduzieren und um die Dauer des Scharniers zu erhöhen und die Zeitdauer zwischen einer Wartung und der darauffolgenden zu verlängern.

Wenn, man siehe Anspruch 14, jeder Verbindungskörper eine Aussparung und ein Langloch aufweist, ist es möglich, wie man später erläutern wird, den Verbindungskörper nach Bedarf, ohne ihn aus dem Hohlraum herauszunehmen, zu verschieben und Zugang zu den weiteren Bestandteilen zu haben, um diese zu ersetzten.

Schließlich, um auszuschließen, dass das Vorhandensein des Hohlraumes lokale Schwächen im Pfosten des Rahmens verursacht, ist vorgesehen, man siehe Anspruch 15, dass das Lagersystem zusätzlich einen Verstärkungskörper umfasst, der das Verbindungskörperpaar jedes Scharniers mit dem Pfosten verbindet.

### Kurze Beschreibung der Zeichnungen

Weitere Vorteile und Merkmale der Erfindung gehen aus der folgenden Beschreibung von Ausführungsbeispielen des erfindungsgemäßen Lagersystems für eine Tür hervor, die anhand der beigelegten Zeichnungen rein beispielhaft aber nicht in einschränkender Weise erläutert werden. In den Zeichnungen zeigen schematisch:
die **Fig. 1** und **2** eine schematische Frontansicht des Türbereiches, in dem eines der Scharniere des Lagersystems angeordnet ist, jeweils in geschlossener Stellung und in um 180° vollständig offener Stellung der Tür;
die **Fig. 3** und **4** eine schematische perspektivische Darstellung in auseinandergezogener Anordnung von jeweils eines ersten und eines zweiten Ausführungsbeispiels des Scharniers der Fig. 1 und 2;
die **Fig. 5** eine Detaildarstellung des Inneren eines Endes des Scharniers der Fig. 4;
die **Fig. 6** eine schematische perspektivische Darstellung in auseinandergezogener Anordnung eines dritten Ausführungsbeispiels des Scharniers der Fig. 1 und 2;
die **Fig. 7-9** Detaildarstellungen des Inneren eines Endes des Scharniers der Fig. 6;
die **Fig. 10-12** eine schematische perspektivische Darstellung in auseinandergezogener Anordnung der Scharniere der Fig. 3, 4 und 6, wobei Bereiche des Flügels, des Pfostens, des Verstärkungskörpers und ein Verbindungsplättchen hinzugefügt wurden.

### Bester Weg zur Ausführung der Erfindung

In den Figuren ist ein Lagersystem für eine Tür dargestellt. Ein solches System umfasst einen Rahmen, der als Blendrahmen für den Flügel 1 der Tür dient, und zumindest zwei Scharniere einer Mehrzahl von Scharnieren 4,5,6. Die Scharniere 4,5,6 unterscheiden sich voneinander und sie üben verschiedene Funktionen aus, wie man später erläutern wird, wodurch abhängig von der Art der Tür und der Funktionen die ausgeübt werden sollen, jeweils zumindest zwei von ihnen vorgesehen werden. Es versteht sich von alleine, dass man, abhängig von den Bedürfnissen die man erfüllen muss, auch drei oder mehr Scharniere vorsehen kann. Die Scharniere 4,5,6 verbinden den Flügel 1 und einen Pfosten 2 des Rahmens und bestimmen eine Schwenkachse A, um welche der Flügel 1 während der Öffnung oder der Schließung der Tür schwenkt.

Der Pfosten 2 ist mit zumindest zwei verschiedenen Hohlräumen 3 versehen, die in verschiedenen Positionen, typischerweise eine oben und eine unten, in dem Pfosten 2 des Rahmens hergestellt sind. Die Anzahl der vorhandenen Hohlräume und die Anzahl der vorgesehenen Scharniere 4,5,6 sind gleich.

Jedes Scharnier 4,5,6 ist in einem einzigen jeweiligen Hohlraum 3 angeordnet, zu dem es zugeordnet ist, und umfasst einen schwenkbaren Bestandteil 7, der, man siehe Fig 10, mit dem Flügel 1 verbunden ist und, wie aus dem zusammengefügten Anblick der Fig. 1 und 2 hervorgeht, während der Öffnung und der Schließung der Tür um die Schwenkachse des Scharniers 4,5,6 schwenkbar ist. In geschlossener Stellung der Tür befindet sich der schwenkbare Bestandteil 7 in einer eigenen geschlossenen Stellung, die in Fig.1 dargestellt ist. Der schwenkbare Bestandteil 7 jedes Scharniers 4,5,6 weist einen Abdeckabschnitt 7a auf, dessen Form und Abmessungen derart sind, dass, wenn der schwenkbare Bestandteil 7 sich in geschlossener Stellung befindet, man siehe zum Beispiel die Fig. 1, er 7a die Öffnung des Hohlraumes 3 in dem das Scharnier 4,5,6 angeordnet ist größtenteils abdeckt und seine äußere Oberfläche und die äußeren Oberflächen des Pfostens 2 und des Flügels 1 komplanar sind.

In den Figuren wurde immer nur eine einzige Schwenkachse A dargestellt, weil die Schwenkachse A des Flügels 1 und die Schwenkachse des schwenkbaren Bestandteiles 7 jedes Scharniers 4,5,6 übereinstimmen.

In einem ersten 4 und in einem zweiten Ausführungsbespiel 5 für ein Scharnier des erfindungsgemäßen Lagersystems für eine Tür, umfasst jedes Scharnier 4;5 auch ein Paar Verbindungskörper 8,8;8,9, von denen jeder mit dem Pfosten 2 verbunden ist, man siehe die Fig. 10, und mittels welcher das Scharnier 4;5 mit dem Rahmen verbunden ist. Der schwenkbare Bestandteil 7 ist derart gelagert, dass er 7 in Bezug auf das Verbindungskörperpaar 8,8;8,9 schwenkbar ist. In Einklang damit weist jeder Verbindungskörper 8;8,9 einen zapfenförmigen Abschnitt 8a;8a,9a auf. Der schwenkbare Bestandteil 7 weist seinerseits ein Paar Sitze 10,11 auf, die dazu bestimmt sind die zapfenförmigen Abschnitte 8a,8a;8a,9a aufzunehmen und in Längsrichtung einer nach dem anderen ausgerichtet sind. Die Ausrichtungsrichtung der zwei Sitze 10,11 und die Schwenkachse des Scharniers 4;5 stimmen überein.

In Einklang mit den Fig. 3 und 4, bestehen die Sitze 10,11 aus Durchgangslöchern und jedes Scharnier 4;5 umfasst außerdem einen Tragkörper 12 und eine Tragbuchse 13, an die der schwenkbare Bestandteil 7 das Gewicht des Flügels 1 überträgt. Der Tragkörper 12 ist fest, z.B. mittels Übermaßes oder einer dafür vorgesehenen Schraube, in dem Sitz 10 angeordnet, während die Tragbuchse 13 hingegen fest auf dem zapfenförmigen Abschnitt 8a eines Verbindungskörpers 8 des Verbindungskörperpaares 8,8;8,9 angeordnet ist. Der Tragkörper 12 und die Tragbuchse 13 liegen in gegenseitig drehbarer Weise einer gegen die andere auf. Zu diesem Zweck weist der Tragkörper 12 insbesondere eine konkave kegelstumpfförmige Auflagefläche 12a auf, während die Tragbuchse 13 eine konvexe kegelstumpfförmige Auflagefläche 13a aufweist.

Die Funktionsweise des Scharniers 4 ist sehr einfach. Während der Öffnung oder der Schließung der Tür bleiben die Verbindungskörper 8 immer unbeweglich, weil sie mit dem Pfosten 2 verbunden sind, während der schwenkbarer Bestandteil 7, der, z.B. mittels eines in Fig. 10 angedeuteten Verbindungsplättchens 24, mit dem Flügel 1 der Tür verbunden ist, hingegen schwenkt. Zusammen mit dem schwenkbaren Bestandteil 7 schwenkt auch der Tragkörper 12, während hingegen auch die Tragbuchse 13 immer unbeweglich bleibt. Der Tragkörper 12 und die Tragbuchse 13 berühren sich gegenseitig mittels ihrer kegelstumpfförmigen Auflageflächen, die eine in Bezug auf die andere rotieren und das Gewicht des Flügels 1 vom schwenkbaren Bestandteil 7 an den Verbindungskörper 8 übertragen. Die in den Sitz 11 eingesetzte Führungsbuchse 17 erleichtert noch mehr die Schwenkbewegung des schwenkbaren Bestandteiles 7. Jedes Scharnier 5 unterscheidet sich von jedem Scharnier 4 dadurch, dass in dem Verbindungskörper 9 und in seinem zapfenförmigen Abschnitt 9a sich ein Längsloch erstreckt und dass jedes Scharnier 5 zusätzlich ein elastisches Element 14, eine Beanspruchungsvorrichtung 15 und eine Sperre 16 umfasst, die z.B. in der Fig. 4, dargestellt sind. Das Längsloch ist dazu bestimmt das elastische Element 14 aufzunehmen, das mit einem seiner Enden in das Längsloch und mit seinem anderen Ende in den Sitz 11 eingesetzt ist. Die Beanspruchungsvorrichtung 15 ist wirksam mit dem elastischen Element 14 gekoppelt, um es zu belasten und auch sie ist in den Sitz 10 eingesetzt, wo sie mittels der Sperre 16 in Stellung festgehalten wird, damit sie fest mit dem Sitz 11 verbunden ist.

Als elastisches Element kann eine Torsionsfeder, man siehe z.B. die Fig. 4 und 5, oder auch ein Torsionsstab benutz werden. In beiden Fällen weist der Boden des Längslochs des Verbindungskörpers 9 einen Schlitz auf und das in das Längsloch eingesetzte Ende 14a des elastischen Elements 14 verjüngt sich, um einen Schnabel zu bilden der in den Schlitz eingesetzt ist, wie aus der Fig. 5 hervorgeht.

Jedes Scharnier 4,5 umfasst außerdem eine Führungsbuchse 17, die zwischen dem Sitz 11 und dem zapfenförmigen Abschnitt 8a;9a angeordnet ist. Die Führungsbuchse 17 kann in dem Sitz 11 oder auf dem zapfenförmigen Vorsprung 8a;9a fest angeordnet sein. Es ist auch möglich einen etwaigen Durchgangsweg für ein elektrisches Speisekabel 25, z.B. für ein elektrisches Schloss, oder für irgendein anderes Bedürfnis zu bilden. Zu diesem Zweck weisen sowohl der Verbindungskörper 8 und der zapfenförmige Abschnitt 8a als auch der Tragkörper 12 und die Tragbuchse 13 jeweils ein Längsdurchgangsloch auf.

Die Funktionsweise des Scharniers 5 ist wie folgt.

Bezugnehmend, falls auch der Tragkörper 12 und die Tragbuchse 13 vorhanden sind, auf die Funktionsweise als tragendes Scharnier, ist eine solche Funktionsweise die gleiche wie jene die zuvor für das Scharnier 4 erläutert wurde, so dass man darauf verweist. Bezugnehmend hingegen auf die Funktionsweise als Scharnier das in der Lage ist den Flügel 1 automatisch in Schließstellung zu schwenken, stützt sich diese Funktionsweise auf die Tatsache, dass das elastische Element 14 während der Öffnung der Tür stufenweise belastet wird und während der darauffolgenden Schließung der Tür es 14 sich hingegen entspannt und den schwenkbaren Bestandteil 7 mit einer Schließkraft beaufschlagt, die von diesem an den Flügel 1 übertragen wird. Während der Öffnung der Tür befindet sich das elastische Element 14, z.B. die in Fig. 4 dargestellte Torsionsfeder, in folgender Situation: ein Ende, d.h. das Ende 14a das in den Schlitz des Längslochs des Verbindungskörpers 9 eingesetzt ist, ist unbeweglich und ein Ende, dasjenige das mit der Beanspruchungsvorrichtung 15 gekoppelt ist, rotiert hingegen, weil die Beanspruchungsvorrichtung 15 zusammen mit dem schwenkbaren Bestandteil 7 schwenkt. Dies verursacht eine stufenweise Belastung des elastischen Elements 14 (stufenweise Torsion der Torsionsfeder), so dass, sobald die Tür nicht mehr von einer äußeren kraft offen gehalten wird, das elastische Element 14 sich entspannt und bewirkt, dass der schwenkbare Bestandteil 7, also auch der Flügel 1, in Schließrichtung schwenkt.

Falls die während der Öffnung der Tür stattfindende Belastung nicht ausreichend sein sollte, z.B. im Fall von schweren Türen, ist es außerdem möglich das elastische Element 14 bereits bei der Montage des Scharniers 5 zu belasten. Zu diesem Zweck genügt es die Beanspruchungsvorrichtung 15 manuell zu drehen, bevor sie mittels der Sperre 16 fest in Stellung gehalten wird. Auf diese Weise wird in dem elastischen Element 14 eine Dauerbelastung erzeugt, die der während der Öffnung der Tür erzeugten Belastung hinzukommt.

In den Fig. 6-9 ist ein drittes Ausführungsbeispiel eines Scharniers für ein erfindungsgemäßes Lagersystem dargestellt. Es handelt sich um ein Scharnier 6, das in der Lage ist mit einer bremsenden Wirkung entgegen der Schließbewegung der Tür 1 zu wirken.

Jedes Scharnier 6 umfasst ein Paar Verbindungskörper 8,18, von denen jeder mit dem Pfosten 2 verbunden ist und mittels welcher das Scharnier 6 mit dem Rahmen verbunden ist. Der schwenkbare Bestandteil 7 ist auch in diesem Fall derart gelagert, dass er 7 in Bezug auf das Verbindungskörper Paar 8,18 schwenkbar ist. Im Einklang damit weist der Verbindungskörper 8 des Verbindungskörperpaares 8,18 einen zapfenförmigen Abschnitt 8a auf, während der Verbindungskörper 18 des Verbindungskörperpaares 8,18 einen Längshohlraum 18a aufweist. Der schwenkbare Bestandteil 7 weist seinerseits ein Paar Sitze 10,11 auf, die aus Durchgangslöchern bestehen und in Längsrichtung einer nach dem anderen ausgerichtet sind, von denen einer 11 dazu bestimmt ist den zapfenförmigen Abschnitt 8a aufzunehmen. Die Ausrichtungsrichtung der zwei Sitze 10,11 und die Schwenkachse des Scharniers 6 stimmen überein. In diesem dritten Ausführungsbeispiel umfasst jedes Scharnier 6 zusätzlich ein Dämpfungselement 19, eine Mutter 20, eine Schraube 21 und ein Führungselement 22. Letzteres 22 ist fest in dem Längshohlraum 18a angeordnet, z.B. formschlüssig verklemmt. Das Dämpfungselement 19 ist in beiden Sitzen 10,11 angeordnet und liegt mit einem seiner Enden auf dem zapfenförmigen Abschnitt 8a auf. Die Mutter 20 ist hingegen fest in dem Sitz 10 angeordnet. Die Schraube 21 ist in die/aus der Mutter 20 einschraubbar/ausschraubbar und kopfseitig mit zumindest einem Vorsprung 21a versehen, der verschiebbar in zumindest eine in dem Führungselement 22 vorgesehene Führungsnut 22a eingesetzt ist. Während der Öffnung oder der Schließung der Tür läuft der zumindest eine Vorsprung 21a innerhalb der zumindest einen Führungsnut 22a. Letztere 22a erstreckt sich gemäß einem L-förmigen Weg: ein Abschnitt liegt parallel zur Schwenkachse des Scharniers 6 und ein anderer Abschnitt liegt senkrecht zur Schwenkachse des Scharniers 6.

Auch im Fall des Scharniers 6 ist eine Führungsbuchse 17 vorgesehen, die zwischen dem Sitz 11 und dem zapfenförmigen Abschnitt 8a angeordnet ist und die, unterschiedslos, entweder in einem 11 oder auf dem anderen 8a angeordnet werden kann.

Die Funktionsweise des Scharniers 6 ist wie folgt.

In der Situation in der die Tür vollständig, also um 180°, offen ist, wie jener der Fig. 2, ragt die Schraube 21, auf der dem Dämpfungselement 19 zugewandten Seite der Mutter 20, nicht aus der Mutter 20 heraus und der Vorsprung 21a der Schraube 21 befindet sich am Ende des parallel zur Schwenkachse des Scharniers liegenden Abschnittes der Führungsnut 22a, man siehe die Fig. 7. Wenn der schwenkbare Bestandteil 7 aufgrund der Schließung der Tür schwenkt, rotiert zusammen mit diesem 7 auch die Mutter 20, da die Mutter 20 fest in dem Sitz 10 angeordnet ist. Der zur Schwenkachse des Scharniers 6 parallele Abschnitt der Führungsnut 22a gestattet es aber nicht, dass die Schraube 21 rotiert, sondern nur dass sie verschoben wird, wodurch die Schraube 21 während der Rotation der Mutter 20 ausgeschraubt wird und stufenweise, auf der dem Dämpfungselement 19 zugewandten Seite der Mutter 20, aus der Mutter 20 austritt. Der Vorsprung 21a der Schraube 21 läuft gleichzeitig innerhalb der Führungsnut 22a in Richtung zu dem zweiten Abschnitt der Führungsnut 22a, d.h. zu dem senkrecht zur Schwenkachse des Scharniers 6 liegenden Abschnitt. Beim Austreten aus der Mutter 20 drückt die Schraube 21 gegen das Dämpfungselement 19, das stufenweise zwischen der Schraube 21 und dem zapfenförmigen Abschnitt 8a zusammengedrückt wird, gegen welchen es 19 aufliegt. Das Dämpfungselement 19 wirkt der Translationsbewegung der Schraube 21 entgegen und das erzeugt eine Bremswirkung auf die Rotation der Mutter 20 und folglich auf den schwenkbaren Bestandteil 7 und auf den Flügel 1. Diese Situation bleibt bis der Vorsprung 21a den Punkt der Führungsnut 22a erreicht, in dem diese ihre Richtung ändert, man siehe die Fig. 8. Von diesem Punkt an kann auch die Schraube 21 rotieren, wodurch ihre Translationsbewegung in Richtung zum Dämpfungselement 19 aufhört und daher auch die Gegenwirkung des Dämpfungselements 19 und als Folge die von dem Scharnier 6 aufgebrachte Bremswirkung aufhören. Der Punkt in dem die Führungsnut 22a ihre Richtung ändert wird erreicht, wenn ungefähr 35° bis zur Vollendung der Schließung fehlen. Während dieses abschließenden Teils der Schwenkbewegung durchläuft der Vorsprung 21a den senkrecht zur Schwenkachse des Scharniers 6 liegenden Abschnitt der Führungsnut vollständig und er erreicht das Ende dieses Abschnitts der Führungsnut 21a, man siehe die Fig. 9.

Während der Öffnung der Tür geschieht das Gegenteil von dem was soeben erläutert wurde. In der Situation in der die Tür geschlossen ist, man siehe die Fig. 9, ragt die Schraube 21, auf der dem Dämpfungselement 19 zugewandten Seite der Mutter 20, aus der Mutter 20 heraus und berührt das Dämpfungselement, während der Vorsprung 21a der Schraube 21 sich am Ende des senkrecht zur Schwenkachse des Scharniers 6 liegenden Abschnittes der Führungsnut 22a befindet. Wenn der schwenkbare Bestandteil 7, mit Bezug auf die Schließrichtung, in entgegengesetzter Richtung schwenkt, rotieren zusammen mit ihm 7 auch die Mutter 20 und die Schraube 21, aber letztere nur bis ihr Vorsprung 21a noch nicht zu dem Punkt zurückgekehrt ist, in dem die Führungsnut 22a ihre Richtung ändert, man siehe die Fig. 8. Von dort an erlaubt nämlich der parallel zur Schwenkachse des Scharniers 6 liegende Abschnitt der Führungsnut 22a es nicht, dass die Schraube 21 während der weiteren Schwenkbewegung rotiert, sondern nur dass sie verschoben wird, wodurch die Schraube 21 während der Rotation der Mutter 20 eingeschraubt wird und in die Mutter 20 zurückdringt. Die Schraube entfernt sich immer mehr von dem Dämpfungselement 19 und tritt aus der entgegengesetzten Seite aus. Das Dämpfungselement 19, das z.B. ein hydraulischer Dämpfer sein kann, wird nicht mehr zusammengedrückt und kann somit stufenweise in seinen anfänglichen Zustand zurückkehren.

Wie man bereits erläutert hat, verbinden die Verbindungskörper 8;9;18 ein Scharnier mit dem Pfosten 2. Zu diesem Zweck weist jeder von ihnen 8;9;18 eine Aussparung 8b;9b;18b und ein Langloch 8c;9c;18c auf, durch welche die Befestigungsschrauben geführt sind, die insbesondere drei sind: eine wird durch die Aussparung 8b;9b;18b und zwei werden durch das Langloch 8c;9c;18c geführt. Dank der Aussparung 8b;9b;18b und dem Langloch 8c;9c;18c kann man einen Bestandteil eines Scharniers 4;5;6 ersetzten, indem man das angebaute Scharnier in dem Hohlraum 3 lässt. Wenn man nämlich die drei Befestigungsschrauben lockert und dann eine von den beiden in das Langloch 8c;9c;18c eingesetzten Schrauben, diejenige die sich der Aussparung 8b;9b;18b näher befindet, abnimmt, ist es möglich den Verbindungskörper zu verschieben, indem man die andere Befestigungsschraube innerhalb des Langlochs 8c;9c;18c gleiten lässt. Auf diese Weise entfernen sich die Verbindungskörper 8,8;8,9;8,18 voneinander und man hat Zugang zu den Bestandteilen des Scharniers 4;5;6. Das Lagersystem weist auch einen Verstärkungskörper 23 auf, der das Verbindungskörperpaar 8,8;8,9;8,18 jedes Scharniers 4;5;6 mit dem Pfosten 2 verbindet, um eine lokale Verstärkung zu bilden. Alle Beispiele der Scharniere 4;5;6 weisen daher den Verstärkungskörper 23 auf und in Fig. 10 ist, als für alle Scharniere 4;5;6 geltendes Beispiel, das Scharnier 4 zusammen 4 mit Bereichen des Pfostens 2, des Flügels 1, des Verstärkungskörpers 23 und des Verbindungsplättchens 24 dargestellt.

## Patentansprüche

1. Lagersystem für eine Tür umfassend:
einen Rahmen, der als Blendrahmen für den Flügel (1) der Tür dient und mit zumindest zwei verschiedenen Hohlräumen (3) versehen ist, die in verschiedenen Positionen in einem gleichen Pfosten (2) des Rahmens hergestellt sind, und
zumindest zwei Scharniere einer Mehrzahl von Scharnieren (4,5,6), die den Flügel (1) und den Pfosten (2) miteinander verbinden und eine Schwenkachse (A) bestimmen, um welche der Flügel (1) während der Öffnung oder der Schließung der Tür schwenkt,
wobei jedes Scharnier (4,5,6) einen schwenkbaren Bestandteil (7) umfasst, der mit dem Flügel (1) verbunden ist und während der Öffnung und Schließung der Tür um eine eigene Schwenkachse schwenkbar ist, und
wobei der schwenkbare Bestandteil (7) sich in geschlossener Stellung der Tür in einer eigenen geschlossenen Stellung befindet, **dadurch gekennzeichnet, dass** jedes Scharnier (4,5,6) sich in einem einzigen jeweiligen Hohlraum (3) befindet, zu dem es zugeordnet ist, **dass** jedes Scharnier (4;5;6) auch ein Paar Verbindungskörper (8,8;8,9;8,18) umfasst, von denen jeder mit dem Pfosten (2) verbunden ist und mittels welcher das Scharnier (4;5;6) mit dem Rahmen verbunden ist, **dass** der schwenkbare Bestandteil (7) derart gelagert ist, dass er (7) in Bezug auf das Verbindungskörperpaar (8,8;8,9;8,18) schwenkbar ist, **dass** der schwenkbare Bestandteil (7) einen Abdeckabschnitt (7a) aufweist, dessen Form und Abmessungen derart sind, dass, wenn die Tür geschlossen ist und der schwenkbare Bestandteil (7) sich in seiner geschlossenen Stellung befindet, er (7a) die Öffnung des Hohlraumes (3) in dem das Scharnier (4,5,6) angeordnet ist größtenteils abdeckt und seine äußere Oberfläche und die äußeren Oberflächen des Pfostens (2) und des Flügels (1) komplanar sind und **dass** die Schwenkachse (A) des Flügels (1) und die Schwenkachse des schwenkbaren Bestandteiles (7) übereinstimmen.

2. Lagersystem nach Anspruch 1, **dadurch gekennzeichnet, dass** jeder Verbindungskörper (8;8,9) des Verbindungskörperpaares (8,8;8,9) des Scharniers (4;5) einen zapfenförmigen Abschnitt (8a;8a,9a) aufweist und **dass** der schwenkbare Bestandteil (7) ein Paar Sitze (10,11) aufweist, die dazu bestimmt sind die zapfenförmigen Abschnitte (8a,8a;8a,9a) aufzunehmen und in Längsrichtung einer nach dem anderen ausgerichtet sind, wobei die Ausrichtungsrichtung der zwei Sitze (10,11) und die Schwenkachse des Scharniers (4;5) übereinstimmen.

3. Lagersystem nach Anspruch 2, **dadurch gekennzeichnet, dass** die Sitze (10,11) aus Durchgangslöchern bestehen und **dass** jedes Scharnier (4;5) außerdem einen Tragkörper (12) umfasst, der fest in dem Sitz (10) angeordnet ist, und eine Tragbuchse (13), die fest auf dem zapfenförmigen Abschnitt (8a) eines Verbindungskörpers (8) des Verbindungskörperpaares (8,8;8,9) angeordnet ist, wobei der Tragkörper (12) und die Tragbuchse (13) in gegenseitig drehbarer Weise einer gegen die andere aufliegen.

4. Lagersystem nach Anspruch 3, **dadurch gekennzeichnet, dass** der Tragkörper (12) eine konkave kegelstumpfförmige Auflagefläche (12a) aufweist und **dass** die Tragbuchse (13) eine konvexe kegelstumpfförmige Auflagefläche (13a) aufweist.

5. Lagersystem nach einem der Ansprüche von 2 bis 4, **dadurch gekennzeichnet, dass** in dem Verbindungskörper (9) und in seinem zapfenförmigen Abschnitt (9a) sich ein Längsloch erstreckt und **dass** jedes Scharnier (5) zusätzlich ein elastisches Element (14), das mit einem seiner Enden in besagtes Längsloch und mit seinem anderen Ende in den Sitz (11) eingesetzt ist, und eine Beanspruchungsvorrichtung (15), die (15) wirksam mit dem elastischen Element (14) gekoppelt ist, um es zu belasten, und auch in dem Sitz (10) eingesetzt ist, umfasst, wobei jedes Scharnier (5) außerdem zusätzlich auch eine Sperre (16) umfasst, mittels welcher die Beanspruchungsvorrichtung (15) fest in Stellung in dem Sitz (10) gehalten wird.

6. Lagersystem nach Anspruch 5, **dadurch gekennzeichnet, dass** der Boden besagtes Längslochs einen Schlitz aufweist und **dass** das elastische Element (14) eine Torsionsfeder ist, derer in besagtes Längsloch eingesetztes Ende (14a) sich verjüngt, um einen Schnabel zu bilden der in den Schlitz eingesetzt ist.

7. Lagersystem nach Anspruch 5, **dadurch gekennzeichnet, dass** der Boden besagtes Längslochs einen Schlitz aufweist und **dass** das elastische Element (14) ein Torsionsstab ist, dessen in besagtes Längsloch eingesetztes Ende (14a) sich verjüngt, um einen Schnabel zu bilden der in den Schlitz eingesetzt ist.

8. Lagersystem nach einem der Ansprüche von 2 bis 7, **dadurch gekennzeichnet, dass** jedes Scharnier (4,5) eine Führungsbuchse (17) umfasst, die zwischen dem Sitz (11) und dem zapfenförmigen Abschnitt (8a;9a) angeordnet ist.

9. Lagersystem nach einem der Ansprüche von 3 bis 8, **dadurch gekennzeichnet, dass** sowohl der Verbindungskörper (8) und der zapfenförmige Abschnitt (8a) als auch der Tragkörper (12) und die Tragbuchse (13) jeweils ein Längsdurchgangsloch aufweisen, um einen Durchgangsweg für ein elektrisches Speisekabel (25) zu bilden.

10. Lagersystem nach Anspruch 1, **dadurch gekennzeichnet, dass** der Verbindungskörper (8) des Verbindungskörperpaares (8,18) des Scharniers (6) einen zapfenförmigen Abschnitt (8a) aufweist, während der Verbindungskörper (18) des Verbindungskörperpaares (8,18) des Scharniers (6) einen Längshohlraum (18a) aufweist, **dass** der schwenkbare Bestandteil (7) ein Paar Sitze (10,11) aufweist, die in Längsrichtung einer nach dem anderen ausgerichtet sind und von denen einer (11) dazu bestimmt ist den zapfenförmigen Abschnitt (8a) aufzunehmen und **dass** die Ausrichtungsrichtung der zwei Sitze (10,11) und die Schwenkachse des Scharniers (6) übereinstimmen, wobei jedes Scharnier (6) zusätzlich umfasst: ein Dämpfungselement (19), das in beiden Sitzen (10,11) angeordnet ist und mit einem seiner Enden auf dem zapfenförmigen Abschnitt (8a) aufliegt; eine Mutter (20), die fest in dem Sitz (10) angeordnet ist; eine Schraube (21), die in die/aus der Mutter (20) einschraubbar/ausschraubbar ist und kopfseitig mit zumindest einem Vorsprung (21a) versehen ist, und ein Führungselement (22), das fest in dem Längshohlraum (18a) angeordnet ist und zumindest eine Führungsnut (22a) aufweist, in die der zumindest eine Vorsprung (21a) verschiebbar eingesetzt ist, wobei der zumindest eine Vorsprung (21a) während der Öffnung oder der Schließung der Tür (1) innerhalb der Führungsnut (22a) läuft.

11. Lagersystem nach Anspruch 10, **dadurch gekennzeichnet, dass** die Führungsnut (22a) sich, gemäß einem L-förmigen Weg, mit einem Abschnitt parallel zur Schwenkachse des Scharniers (6) und mit einem anderen Abschnitt senkrecht zur Schwenkachse des Scharniers (6) erstreckt.

12. Lagersystem nach Anspruch 10 oder 11, **dadurch gekennzeichnet, dass** das Führungselement (22) formschlüssig in dem Längshohlraum (18a) des Verbindungskörpers (18) festgehalten wird.

13. Lagersystem nach einem der Ansprüche von 10 bis 12, **dadurch gekennzeichnet, dass** jedes Scharnier (6) eine Führungsbuchse (17) umfasst, die zwischen dem Sitz (11) und dem zapfenförmigen Abschnitt (8a) angeordnet ist.

14. Lagersystem nach einem der vorhergehenden Ansprüche, **dadurch gekennzeichnet, dass** jeder Verbindungskörper (8;9;18) eine Aussparung (8b;9b;18b) und ein Langloch (8c;9c;18c) aufweist.

15. Lagersystem nach einem der vorhergehenden Ansprüche, **dadurch gekennzeichnet, dass** es zusätzlich einen Verstärkungskörper (23) umfasst, der das Verbindungskörperpaar (8,8;8,9;8,18) jedes Scharniers (4;5;6) mit dem Pfosten (2) verbindet.

## Claims

1. Bearing system for a door, comprising:
a frame, which acts as a casing for the wing (1) of the door and is provided with at least two different hollows (3) obtained in different positions in the same jamb (2) of the frame, and
at least two hinges of a plurality of hinges (4,5,6), which connect the wing (1) and the jamb (2) with each other and define an axis of rotation (A) around which the wing (1) rotates during the opening or the closing of the door, each hinge (4,5,6) comprising a rotatable component (7), which is connected to the wing (1) and is rotatable around an own axis of rotation during the opening or the closing of the door, in a closed door position the rotatable component (7) being in its closing position, **characterised in that** each hinge (4,5,6) is placed in a single respective hollow (3) with which it is associated, **in that** each hinge (4;5;6) comprises also a couple of connecting bodies (8,8;8,9;8,18), each of which is connected to the jamb (2) and by means of which the hinge (4;5;6) is connected to the frame, **in that** the rotatable component (7) is supported in such a manner that it (7) is rotatable with respect to the couple of connecting bodies (8,8;8,9;8,18), **in that** the rotatable component (7) has a cover portion (7a), whose shape and whose size are such that, when the door is closed and the rotatable component (7) is in its closing position, it (7a) largely covers the opening of the hollow (3) in which the hinge (4,5,6) is placed and its external surface is in the same plane as the external surface of the jamb (2) and of the wing (1), and **in that** the axis of rotation (A) of the wing (1) and the axis of rotation of the rotatable component (7) coincide.

2. System according to claim 1, **characterised in that** each connecting body (8;8,9) of the couple of connecting bodies (8,8;8,9) of the hinge (4;5) has a pin-shaped portion (8a;8a,9a) and **in that** the rotatable component (7) has a couple of seats (10,11), which are intended to house the pin-shaped portions (8a,8a;8a,9a) and longitudinally aligned to each other, the direction of alignment of the couple of seats (10,11) coinciding with the axis of rotation of the hinge (4;5).

3. System according to claim 2, **characterised in that** the seats (10,11) consist of through-holes and **that** each hinge (4;5) further comprises a load-bearing body (12), which is placed in a fixed way in the seat (10), and a load-bearing bushing (13), which is placed in a fixed way on the pin-shaped portion (8a) of a connecting body (8) of the couple of connecting bodies (8,8;8,9), the load-bearing body (12) and the load-bearing bushing (13) abutting in a mutually rotary way against each other.

4. System according to claim 3, **characterised in that** the load-bearing body (12) has a truncated cone-shaped concave support surface (12a) and **in that** the load-bearing bushing (13) has a truncated cone-shaped convex support surface (13a).

5. System according to one of the claims from 2 to 4, **characterised in that** in the connecting body (9) and in its pin-shaped portion (9a) a longitudinal hole extends and **in that** each hinge (5) further comprises an elastic element (14), which is inserted with one of its ends into said longitudinal hole and with the other one of its ends into the seat (11), and a stress device (15), which is operatively coupled to the elastic element (14), for tensioning it, and is inserted as well (15) into the seat (10), each hinge (5) further comprising in addition a stop (16), by means of which the stress device (15) is locked in position in the seat (10).

6. System according to claim 5, **characterised in that** the bottom of said longitudinal hole has a slit and **in that** the elastic element (14) is a torsion spring, whose end (14a) inserted into said longitudinal hole is tapered to form a beak which is inserted into the slit.

7. System according to claim 5, **characterised in that** the bottom of said longitudinal hole has a slit and **in that** the elastic element (14) is a torsion bar, whose end inserted into said longitudinal hole is tapered to form a beak which is inserted into the slit.

8. System according to one of the claims from 2 to 7, **characterised in that** each hinge (4,5) comprises a guiding bushing (17), which is placed between the seat (11) and the pin-shaped portion (8a;9a).

9. System according to one of the claims from 3 to 8, **characterised in that** the connecting body (8), the pin-shaped portion (8a), the load-bearing body (12) and the load-bearing bushing (13) have each one a passing-through longitudinal hole, to create a passage path for an electrical power supply cable (25).

10. System according to claim 1, **characterised in that** the connecting body (8) of the couple of connecting bodies (8,18) of the hinge (6) has a pin-shaped portion (8a), while the connecting body (18) of the couple of connecting bodies (8,18) of the hinge (6) has a longitudinal hollow (18a), **in that** the rotatable component (7) has a couple of seats (10,11) longitudinally aligned to each other, one (11) of which is intended to house the pin-shaped portion (8a) and **in that** the direction of alignment of the couple of seats (10,11) coincides with the axis of rotation of the hinge (6), each hinge (6) further comprising: a damping element (19), which is placed in both seats (10,11) and abuts by one of its ends on the pin-shaped portion (8a); a nut screw (20), which is placed in a fixed way in the seat (10); a screw (21), which is able to be screwed in the nut screw (20) respect. unscrewed off out of it and is provided at the head with at least one protrusion (21a), and a guiding element (22), which is placed in a fixed way in the longitudinal hollow (18a) and has at least one guiding groove (22a), in which the at least one protrusion (21a) is inserted in a sliding way, during the opening or the closing of the door (1) the at least one protrusion (21a) sliding in the guiding groove (22a).

11. System according to claim 10, **characterised in that** the guiding groove (22a) extends according to an "L" path, for a length parallelly to the axis of rotation of the hinge (6) and for another length perpendicularly to the axis of rotation of the hinge (6).

12. System according to claim 10 or 11, **characterised in that** the guiding element (22) is locked by geometric coupling in the longitudinal hollow (18a) of the connecting body (18).

13. System according to one of the claims from 10 to 12, **characterised in that** each hinge (6) comprises a guiding bushing (17), which is placed between the seat (11) and the pin-shaped portion (8a).

14. System according to one of the preceding claims, **characterised in that** each connecting body (8;9;18) has a recess (8b;9b;18b) and an eyelet (8c;9c; 18c).

15. System according to one of the preceding claims, **characterised in that** it further comprises a reinforcing body (23), which connects the couple of connecting bodies (8,8;8,9;8,18) of each hinge (4;5;6) to the jamb (2).

## Revendications

1. Système de montage pour une porte, comprenant :
un bâti, qui sert de cadre au vantail (1) de la porte et qui est muni d'au moins deux cavités distinctes (3) pratiquées en différentes positions dans le même montant (2) du bâti, et
au moins deux charnières d'une pluralité de charnières (4, 5, 6), qui relient le vantail (1) et le montant (2) et définissent un axe de rotation (A) autour duquel le vantail (1) pivote lors de l'ouverture ou de la fermeture de la porte,
chaque charnière (4,5,6) comprenant un composant pivotant (7), qui est relié au vantail (1) et qui peut tourner autour de son propre axe de rotation pendant l'ouverture ou la fermeture de la porte ; le composant pivotant (7) se trouvant dans sa propre position fermée en position fermée de la porte,
**caractérisé en ce que** chaque charnière (4,5,6) est disposée dans une seule cavité respective (3) à laquelle elle est associée, que chaque charnière (4;5;6) comprend également une paire de corps de liaison (8,8;8,9;8,18), chacun d'eux étant relié au montant (2) et au moyen desquels la charnière (4;5 ;6) est reliée au bâti, **que** l'élément pivotant (7) est soutenu de telle sorte qu'il (7) est pivotant par rapport à la paire de corps de liaison (8,8;8,9;8,18), **que** l'élément pivotant (7) comporte une partie de recouvrement (7a) dont la forme et les dimensions sont telles que, lorsque la porte est fermée et que l'élément pivotant (7) est en position fermée, elle (7a) recouvre largement l'ouverture de la cavité (3) dans laquelle la charnière (4,5,6) est disposée et sa surface extérieure est coplanaire avec la surface extérieure du montant (2) et du vantail (1), et **que** l'axe de rotation (A) du vantail (1) et l'axe de rotation de l'élément pivotant (7) coïncident.

2. Système selon la revendication 1, **caractérisé en ce que** chaque corps de liaison (8;8,9) de la paire de corps de liaison (8,8;8,9) de la charnière (4;5) a une partie en forme de pivot (8a ;8a,9a) et **que** le composant pivotant (7) a une paire de logements (10,11) destinés à recevoir les parties en forme de pivot (8a,8a;8a,9a) et alignés longitudinalement l'un par rapport à l'autre, la direction d'alignement de la paire de logements (10,11) coïncidant avec l'axe de rotation de la charnière (4;5).

3. Système selon la revendication 2, **caractérisé en ce que** les logements (10,11) comportent des trous traversants et **que** chaque charnière (4;5) comprend en outre un corps de support (12), qui est disposé de manière fixe dans le logement (10), et une douille portante (13), qui est disposée de manière fixe sur la partie en forme de pivot (8a) d'un corps de liaison (8) de la paire de corps de liaison (8,8;8,9), le corps de support (12) et la douille portante (13) reposant de manière réciproquement rotative l'un par rapport à l'autre.

4. Système selon la revendication 3, **caractérisé en ce que** le corps de support (12) a une surface d'appui concave de forme tronconique (12a) et **que** la douille portante (13) a une surface d'appui convexe de forme tronconique (13a).

5. Système selon l'une des revendications 2 à 4, **caractérisé en ce que** dans le corps de liaison (9) et dans sa partie en forme de pivot (9a) s'étend un trou longitudinal et **que** chaque charnière (5) comprend en outre un élément élastique (14), qui est inséré avec une de ses extrémités dans ledit trou longitudinal et avec l'autre extrémité dans le logement (11), et un dispositif de contrainte (15), qui est couplé de manière opérationnelle, pour être mis en tension, à l'élément élastique (14) et qui est également inséré (15) dans le logement (10), chaque charnière (5) comprenant en outre une butée (16), au moyen de laquelle le dispositif de contrainte (15) est verrouillé en position dans le logement (10).

6. Système selon la revendication 5, **caractérisé en ce que** le fond dudit trou longitudinal a une fente et **que** l'élément élastique (14) est un ressort de torsion dont l'extrémité (14a) insérée dans ledit trou longitudinal se rétrécit pour former un bec qui est inséré dans la fente.

7. Système selon la revendication 5, **caractérisé en ce que** le fond dudit trou longitudinal a une fente et **que** l'élément élastique (14) est un barre de torsion dont l'extrémité insérée dans ledit trou longitudinal se rétrécit pour former un bec qui est inséré dans la fente.

8. Système selon l'une des revendications 2 à 7, **caractérisé en ce que** chaque charnière (4,5) comprend une douille de guidage (17), qui est disposée entre le logement (11) et la partie en forme de pivot (8a;9a).

9. Système selon l'une des revendications 3 à 8, **caractérisé en ce que** tant le corps de liaison (8) et la partie en forme de pivot (8a) que le corps de support (12) et la douille portante (13) ont chacun un trou longitudinal traversant pour créer un passage pour un câble d'alimentation électrique (25).

10. Système selon la revendication 1, **caractérisé en ce que** le corps de liaison (8) de la paire de corps de liaison (8,18) de la charnière (6) a une partie en forme de pivot (8a), tandis que le corps de liaison (18) de la paire de corps de liaison (8,18) de la charnière (6) a une cavité longitudinale (18a), **que** le composant pivotant (7) a une paire de logements (10,11), alignés longitudinalement l'un par rapport à l'autre, dont l'un (11) est destiné à recevoir la partie en forme de pivot (8a), et **que** la direction d'alignement de la paire de logements (10,11) coïncide avec l'axe de rotation de la charnière (6), chaque charnière (6) comprenant en outre un élément amortisseur (19) qui est disposé dans les deux logements (10,11) et dont une extrémité repose sur la partie en forme de pivot (8a); un écrou (20), qui est disposé de manière fixe dans le logement (10) une vis (21), qui peut être vissée/dévissée dans/de l'écrou (20) et qui a au moins une protubérance (21a) au niveau de sa tête, et un élément de guidage (22), qui est disposé de manière fixe dans la cavité longitudinale (18a) et qui a au moins une rainure de guidage (22a) dans laquelle l'au moins une protubérance (21a) est insérée de manière coulissante; pendant l'ouverture ou la fermeture de la porte (1), l'au moins une protubérance (21a) glisse dans la rainure de guidage (22a).

11. Système selon la revendication 10, **caractérisé en ce que** la rainure de guidage (22a) s'étend selon une trajectoire en L, pour une partie parallèle à l'axe de rotation de la charnière (6) et pour une autre partie perpendiculaire à l'axe de rotation de la charnière (6).

12. Système selon la revendication 10 ou 11, **caractérisé en ce que** l'élément de guidage (22) est bloqué par accouplement géométrique dans la cavité longitudinale (18a) du corps de liaison (18).

13. Système selon l'une des revendications 10 à 12, **caractérisé en ce que** chaque charnière (6) comprend une douille de guidage (17), qui est disposée entre le logement (11) et la partie en forme de pivot (8a).

14. Système selon l'une des revendications précédentes, **caractérisé en ce que** chaque corps de liaison (8;9;18) a un renfoncement (8b;9b;18b) et une fente (8c;9c;18c).

15. Système selon l'une des revendications précédentes, **caractérisé en ce qu'**il comprend en outre un corps de renforcement (23), qui relie la paire de corps de liaison (8,8;8,9;8,18) de chaque charnière (4;5;6) au montant (2).
